# FASCICULE DE BREVET EUROPEEN

(11) **EP 2 674 819 B1**
(45) Date de publication et mention de la délivrance du brevet: **29.10.2025**
(21) Numéro de dépôt: 13160098.3
(22) Date de dépôt: 20.03.2013
(51) Int. Cl.: G04C 99/00

(54) **Montre à composants multicolores**
Armbanduhr mit mehrfarbigen Komponenten
Watch with multicolour components

(30) Priorité: 13.04.2012 CH 5122012
(43) Date de publication de la demande: 18.12.2013
(73) Titulaire: ETA SA Manufacture Horlogère Suisse, 2540 Grenchen (CH)
(72) Inventeur: Stark, Stefan, 2515 Prêles (CH)
(74) Mandataire: ICB SA

(56) Documents cités:
- EP-A1- 0 217 465
- US-A- 4 817 064

## Description

### Domaine de l'invention

L'invention concerne un procédé de constitution d'un ensemble de composants élémentaires horlogers différents, prélevés dans un assortiment où chacun de ces composants élémentaires est disponible dans des variantes de couleurs différentes, et où au moins certains dits composants élémentaires différents présentent entre eux la même couleur.

L'invention concerne encore un procédé d'assemblage d'un ensemble horloger selon une composition de nomenclature donnée.

L'invention concerne encore un procédé d'assemblage d'une montre comportant au moins un boîtier, un jeu d'aiguilles, et au moins un ensemble horloger selon une composition de nomenclature donnée, comportant des composants élémentaires chacun disponible dans des variantes de couleurs différentes, au moins certaines variantes de certains dits composants élémentaires différents présentant entre elles la même couleur.

L'invention concerne encore une montre comportant au moins un boîtier, un jeu d'aiguilles, et au moins un ensemble horloger selon une composition de nomenclature donnée et comportant des composants élémentaires chacun disponible dans des variantes de couleurs différentes, au moins certaines variantes de certains dits composants élémentaires différents présentant entre elles la même couleur, assemblée selon un tel procédé.

### Arrière-plan de l'invention

Pour obtenir une grande variété de composés, à partir de lots de composants disponibles sous différents aspects, il est courant de lancer des lots de fabrication particuliers selon des compositions figées, ce qui présente l'inconvénient de mettre sur le marché, à un instant donné, des produits ressemblants et peu différenciés.

Le document US 4 817 064 A décrit la possibilité d'associer différents bracelets à un boîtier de montre. Le document EP 0 217 465 A1 décrit une montre vendue sous forme de kit comprenant une boîte de montre, des éléments de bracelet et des lunettes amovibles de différentes couleurs, permettant à l'utilisateur de composer un bracelet de la longueur et de la couleur désirées, et de modifier à volonté l'aspect du bracelet en utilisant toutes les combinaisons possibles de couleurs.

### Résumé de l'invention

L'invention se propose de mettre en place un procédé industriel pour la réalisation d'une production de montres multicolores, à partir de composants chacun disponible dans plusieurs coloris ou aspects, de façon à créer une population produite à caractère aléatoire sans effet de série, avec une grande diversité de produits finis obtenus.

A cet effet, l'invention concerne un procédé de constitution d'un ensemble de composants élémentaires horlogers différents, selon la revendication 1. Des modes de réalisation préférés sont définis dans les revendications dépendantes 2 à 8. Les revendications 9 à 13 définissent les procédures d'assemblage préférés d'un ensemble horloger obtenu par un tel procédé de constitution d'une ensemble de composants élémentaires horlogers différents. Quelques exemples de ces procédures d'assemblage préférées:
- Procédé d'assemblage d'un ensemble horloger selon une composition de nomenclature donnée, caractérisé en ce qu'on constitue un lot préparé pour l'assemblage dudit ensemble horloger par un tel procédé de constitution, et caractérisé en ce qu'on effectue le montage en position desdits composants élémentaires dudit ensemble horloger selon un ordre imposé.
- Procédé d'assemblage d'une montre comportant au moins un boîtier, un jeu d'aiguilles, et au moins un ensemble horloger selon une composition de nomenclature donnée, comportant des composants élémentaires chacun disponible dans des variantes de couleurs différentes, au moins certaines variantes de certains dits composants élémentaires différents présentant entre elles la même couleur, caractérisé en ce qu'on effectue le montage dudit au moins un ensemble horloger sur ledit boîtier selon ledit procédé d'assemblage, et en ce qu'on effectue ensuite le montage dudit jeu d'aiguilles sur ledit ensemble horloger assemblé.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue de face, une montre comportant au moins un boîtier, un jeu d'aiguilles, et au moins un ensemble horloger selon une composition de nomenclature donnée et comportant des composants élémentaires ;
- la figure 2 représente, de façon schématisée, des moyens de pilotage coordonnant des moyens de reconnaissance de couleur pour identifier la couleur de chaque dit composant prélevé, des moyens de mémorisation pour mémoriser la couleur de chaque dit composant prélevé, des moyens de comparaison, et des moyens de manipulation robotisés ;
- la figure 3 représente, de façon schématisée, des lots de composants élémentaires de différentes couleurs, parmi lesquels on prélève des composants pour former un ensemble horloger.

### Description détaillée des modes de réalisation préférés

L'invention se propose de mettre en place un procédé industriel pour la réalisation d'une production de montres multicolores, à partie de composants chacun disponible dans plusieurs coloris ou aspects, de façon à créer une population produite à caractère aléatoire sans effet de série, avec une grande diversité de produits finis obtenus.

On appelle « couleur » dans la présente description un aspect particulier, qui peut être un coloris au sens habituel, ou qui peut être lié à la nature d'un matériau, ou à un traitement thermique et/ou de surface qui lui est appliqué.

L'invention concerne un procédé de constitution d'un ensemble 4 de composants élémentaires horlogers 5 différents, prélevés dans un assortiment où chacun est disponible dans des variantes de couleurs différentes, et où au moins certains dits composants élémentaires 5 différents présentent entre eux la même couleur, caractérisé en ce qu'on effectue, jusqu'à l'obtention dudit ensemble 4 complet, un prélèvement aléatoire de chaque dit composant élémentaire 5, jusqu'à ce que au moins deux composants élémentaires 5 soient de couleur différente.

Selon une variante de mise en oeuvre de ce procédé, on choisit le nombre de couleurs disponibles supérieur ou égal au nombre de composants différents dans ledit ensemble, et on effectue, jusqu'à l'obtention dudit ensemble complet 4, un prélèvement aléatoire de chaque dit composant élémentaire 5, jusqu'à ce que toutes les couleurs de tous les dits composants élémentaires 5 soient différentes entre elles.

Selon une variante de mise en œuvre de ce procédé:
- parmi ces composants 5, on effectue un prélèvement d'un premier dit composant (P1) au hasard parmi la population desdites variantes de couleur dans lesquels il est disponible, et on mémorise la première couleur (A1) ainsi prélevée pour ledit premier composant (P1) ;
- on effectue un prélèvement d'un deuxième dit composant (P2) au hasard parmi la population desdites variantes de couleur dans lesquels il est disponible à l'exception de ladite première couleur (A1) prélevée pour ledit premier composant (P1), et on mémorise la deuxième couleur (A2) ainsi prélevée pour ledit deuxième composant (P2);
- tant que ledit nombre total (N) de dits composants (Pi) n'est pas atteint, on effectue successivement un prélèvement de chaque autre composant (Pi), chacun parmi la population restante des variantes dont la couleur n'a pas déjà fait l'objet d'un prélèvement, et on mémorise l'autre couleur (Ai) ainsi prélevée pour ledit autre composant (Pi);
- on cesse la constitution dudit ensemble quand sa composition est complète.

Selon une variante de mise en œuvre de ce procédé, on utilise :
- des moyens de reconnaissance de couleur 10 pour identifier la couleur de chaque dit composant prélevé,
- des moyens de mémorisation 20 pour mémoriser la couleur de chaque dit composant prélevé,
- des moyens de comparaison 30 pour comparer la couleur de chaque dit composant prélevé aux couleurs des composants prélevés avant lui, pour le valider s'il est différent, et le rejeter s'il est identique à l'un d'eux auquel cas on prélève une autre variante dudit même autre composant de même nature auquel on applique le même test de comparaison, jusqu'à l'obtention d'une couleur différant des couleurs des composants prélevés avant lui.

Selon une variante de mise en œuvre de ce procédé, en cas de rejet, on redépose ledit composant prélevé et rejeté parmi la population de la même variante et de la même couleur dont on l'a extrait.

Selon une variante de mise en œuvre de ce procédé, on utilise au moins un manipulateur robotisé 40 commandé par des moyens de pilotage 50 pour prélever chaque dit composant dudit ensemble dans une population d'une même variante d'une même couleur, parmi plusieurs populations chacune correspondant à une variante de couleur différente dudit même composant.

Selon une variante de mise en œuvre de ce procédé, lesdits moyens de pilotage 50 pilotent aussi :
- des moyens de reconnaissance de couleur 10 pour identifier la couleur de chaque dit composant prélevé,
- des moyens de mémorisation 20 pour mémoriser la couleur de chaque dit composant prélevé,
- des moyens de comparaison 30 pour comparer la couleur de chaque dit composant prélevé aux couleurs des composants prélevés avant lui, pour le valider s'il est différent, et le rejeter s'il est identique à l'un d'eux auquel cas on prélève une autre variante dudit même autre composant de même nature auquel on applique le même test de comparaison, jusqu'à l'obtention d'une couleur différant des couleurs des composants prélevés avant lui.

Selon une variante de mise en œuvre de ce procédé, lesdits moyens de pilotage 50 comportent des moyens de gestion avec extraction aléatoire d'au moins un dit composant élémentaire au hasard et dans une variante au hasard.

Selon une variante de mise en œuvre de ce procédé, lesdits moyens de pilotage 50 comportent des moyens de gestion avec extraction aléatoire d'au moins dudit premier composant élémentaire au hasard et dans une variante au hasard, et complètent ladite composition dudit ensemble 4 par un prélèvement au hasard de chaque dite variante de chaque dit composant élémentaire.

Selon une variante de mise en oeuvre de ce procédé, lesdits moyens de pilotage 50 simulent au préalable ou en temps réel le prélèvement desdites variantes desdits composants élémentaires, de façon à commander des prélèvements simultanés par plusieurs manipulateurs robotisés 40.

Selon une variante de mise en oeuvre de ce procédé, lesdits moyens de pilotage 50 commandent le prélèvement desdites variantes desdits composants dans un ordre au hasard.

Selon une variante de mise en œuvre de ce procédé, lesdits moyens de pilotage 50 commandent le prélèvement desdites variantes desdits composants dans un ordre imposé.

L'invention concerne encore un procédé d'assemblage d'un ensemble horloger selon une composition de nomenclature donnée, caractérisé en ce qu'on constitue un lot préparé pour l'assemblage de cet ensemble horloger, communément dénommé une préparation d'assemblage, selon ce procédé de constitution d'ensemble, et caractérisé en ce qu'on effectue le montage en position desdits composants élémentaires dudit ensemble horloger selon un ordre imposé.

Selon une variante de mise en œuvre de ce procédé, on utilise pour le prélèvement de chaque dit composant élémentaire 5 au moins un manipulateur robotisé 40 qui effectue aussi le montage en position dudit composant 5, sur une structure 7 que comporte ledit ensemble horloger 4, soit directement, soit indirectement par montage sur au moins un desdits autres composants 5.

Selon une variante de mise en œuvre de ce procédé, on effectue le montage en position d'au moins un dit composant élémentaire 5 en différé par rapport à son prélèvement.

L'invention concerne encore un procédé d'assemblage d'une montre 1 comportant au moins un boîtier 2, un jeu d'aiguilles 3, et au moins un ensemble horloger 4 selon une composition de nomenclature donnée, comportant des composants élémentaires 5 chacun disponible dans des variantes de couleurs différentes, au moins certaines variantes de certains dits composants élémentaires différents présentant entre elles la même couleur, caractérisé en ce qu'on effectue le montage dudit au moins un ensemble horloger 4 sur ledit boîtier 2 selon ce procédé d'assemblage, et en ce qu'on effectue ensuite le montage dudit jeu d'aiguilles 3 sur ledit ensemble horloger 4 assemblé.

Selon une variante de mise en oeuvre de ce procédé, on choisit ledit boîtier 2 et ledit jeu d'aiguilles 3 chacun dans une couleur déterminée, et on interdit, lors de la constitution dudit au moins un ensemble horloger 4 selon ce procédé de constitution, le prélèvement de toute variante de tout composant dans ladite couleur déterminé dudit boîtier 2 ou dudit jeu d'aiguilles 3.

## Revendications

1. Procédé de constitution d'un ensemble de N composants élémentaires horlogers différents, prélevés par au moins un manipulateur robotisé (40) commandé par des moyens de pilotage (50), dans un assortiment où chacun de ces composants élémentaires est disponible dans des variantes de couleurs différentes, et où au moins certains dits composants élémentaires différents présentent entre eux la même couleur, le procédé comportant les étapes suivantes:
- on effectue un prélèvement d'un premier composant (P1) au hasard parmi la population desdites variantes de couleur dans lesquels il est disponible, et on mémorise, grâce à des moyens de mémorisation (30) pilotés par les moyens de pilotage (50), la première couleur (A1) ainsi prélevée pour ledit premier composant (P1) ;
- on effectue un prélèvement d'un deuxième composant (P2) au hasard parmi la population desdites variantes de couleur dans lesquels il est disponible, la couleur du deuxième composant (P2) étant identifiée par des moyens de reconnaissance de couleur (10) pilotés par les moyens de pilotage (50) et étant comparée avec la couleur du premier composant (P1) par des moyens de comparaison (30), également pilotés par les moyens de pilotage (50), de sorte à le valider si les couleurs sont différentes, et à le rejeter si elles sont identiques, auquel cas on prélève une autre variante du deuxième composant (P2) auquel on applique le même test de comparaison, jusqu'à l'obtention d'une couleur différant de celle du composant (P1), et on mémorise, grâce aux moyens de mémorisation, la deuxième couleur (A2) ainsi prélevée pour ledit deuxième composant (P2);
- tant que ledit nombre total (N) de composants (Pi) n'est pas atteint, on effectue successivement un prélèvement de chaque autre composant (Pi), chacun parmi la population restante des variantes dont la couleur n'a pas déjà fait l'objet d'un prélèvement, et on mémorise l'autre couleur (Ai) ainsi prélevée pour ledit autre composant (Pi);
- on cesse la constitution dudit ensemble quand sa composition est complète.

2. Procédé de constitution d'un ensemble de composants élémentaires horlogers selon la revendication 1, **caractérisé en ce qu'**on choisit le nombre de couleurs disponibles supérieur ou égal au nombre de composants différents dans ledit ensemble, et **en ce qu'**on effectue, jusqu'à l'obtention dudit ensemble complet, un dit prélèvement aléatoire de chaque dit composant élémentaire, jusqu'à ce que toutes les couleurs de tous les dits composants élémentaires soient différentes entre elles.

3. Procédé de constitution d'un ensemble de composants élémentaires horlogers selon l'une des revendications 1 ou 2, **caractérisé en ce qu'**en cas de rejet on redépose ledit composant prélevé et rejeté parmi la population de la même variante de la même couleur dont on l'a extrait.

4. Procédé de constitution d'un ensemble de composants élémentaires horlogers selon la revendication 1 ou 3, **caractérisé en ce que** lesdits moyens de pilotage comportent des moyens de gestion avec extraction aléatoire d'au moins un dit composant élémentaire au hasard et dans une variante au hasard.

5. Procédé de constitution d'un ensemble de composants élémentaires horlogers selon la revendication 4, **caractérisé en ce que** lesdits moyens de pilotage comportent des moyens de gestion avec extraction aléatoire d'au moins dudit premier composant élémentaire au hasard et dans une variante au hasard, et complètent ladite composition dudit ensemble par un prélèvement au hasard de chaque dite variante de chaque dit composant élémentaire.

6. Procédé de constitution d'un ensemble de composants élémentaires horlogers selon la revendication 4 ou 5, **caractérisé en ce que** lesdits moyens de pilotage simulent au préalable ou en temps réel le prélèvement desdites variantes desdits composants élémentaires, de façon à commander des prélèvements simultanés par plusieurs manipulateurs robotisés.

7. Procédé de constitution d'un ensemble de composants élémentaires horlogers selon l'une des revendications 4 à 6, **caractérisé en ce que** lesdits moyens de pilotage commandent le prélèvement desdites variantes desdits composants dans un ordre au hasard.

8. Procédé de constitution d'un ensemble de composants élémentaires horlogers selon l'une des revendications 4 à 7, **caractérisé en ce que** lesdits moyens de pilotage commandent le prélèvement desdites variantes desdits composants dans un ordre imposé.

9. Procédé d'assemblage d'un ensemble horloger selon une composition de nomenclature donnée, **caractérisé en ce qu'**on constitue un lot préparé pour l'assemblage dudit ensemble horloger selon l'une des revendications 1 à 8, et **caractérisé en ce qu'**on effectue le montage en position desdits composants élémentaires dudit ensemble horloger selon un ordre imposé.

10. Procédé d'assemblage d'un ensemble horloger, selon les revendications 1 et 9, **caractérisé en ce qu'**on utilise pour le prélèvement de chaque dit composant élémentaire au moins un dit manipulateur robotisé qui effectue aussi le montage en position dudit composant, sur une structure que comporte ledit ensemble horloger, soit directement, soit indirectement par montage sur au moins un desdits autres composants.

11. Procédé d'assemblage d'un ensemble horloger, selon la revendication 9 ou 10, **caractérisé en ce qu'**on effectue le montage en position d'au moins un dit composant élémentaire en différé par rapport à son prélèvement.

12. Procédé d'assemblage d'une montre comportant au moins un boîtier, un jeu d'aiguilles, et au moins un ensemble horloger selon une composition de nomenclature donnée, comportant des composants élémentaires chacun disponible dans des variantes de couleurs différentes, au moins certaines variantes de certains dits composants élémentaires différents présentant entre elles la même couleur , **caractérisé en ce qu'**on effectue le montage dudit au moins un ensemble horloger sur ledit boîtier selon l'une des revendications 9 à 11, et **en ce qu'**on effectue ensuite le montage dudit jeu d'aiguilles sur ledit ensemble horloger assemblé.

13. Procédé d'assemblage d'une montre selon la revendication précédente, **caractérisé en ce qu'**on choisit ledit boîtier et ledit jeu d'aiguilles chacun dans une couleur déterminée, et **en ce qu'**on interdit, lors de la constitution dudit au moins un ensemble horloger, selon l'une des revendications 1 à 8, le prélèvement de toute variante de tout composant dans ladite couleur déterminé dudit boîtier ou dudit jeu d'aiguilles.

## Patentansprüche

1. Verfahren für ein Zusammenbauen eines Satzes von N verschiedenen elementaren Uhrmachereikomponenten, die durch mindestens einen automatisierten Manipulator (40), der durch Steuermittel (50) gesteuert wird, aus einem Sortiment, in dem jede dieser elementaren Komponenten in unterschiedlich gefärbten Varianten verfügbar ist, und in dem mindestens einige der verschiedenen elementaren Komponenten dieselbe Farbe haben, ausgewählt werden, das Verfahren umfassend die Schritte:
- eine erste Komponente (P1) wird zufällig aus der Gesamtheit der Farbvarianten, in denen sie verfügbar ist, ausgewählt, und die somit für die erste Komponente (P1) ausgewählte erste Farbe (A1) wird in einem Speicher (30) gespeichert, der von dem Steuermittel (50) gesteuert wird;
- eine zweite Komponente (P2) wird zufällig aus der Gesamtheit der Farbvarianten ausgewählt, in denen sie verfügbar ist, wobei die Farbe der zweiten Komponente (P2) durch Farberkennungsmittel (10) identifiziert wird, die durch das Steuermittel (50) gesteuert werden, und mit der Farbe der ersten Komponente (P1) durch Vergleichsmittel (30) verglichen wird, die ebenfalls durch das Steuermittel (50) gesteuert werden, um sie zu validieren, wenn die Farben unterschiedlich sind, und um sie abzulehnen, wenn sie identisch sind, wobei in diesem Fall eine andere Variante der zweiten Komponente (P2) ausgewählt wird, auf die derselbe Vergleichstest angewendet wird, bis eine Farbe erhalten wird, die sich von der der Komponente (P1) unterscheidet, und die somit für die zweite Komponente (P2) ausgewählte zweite Farbe (A2) wird in dem Speicher gespeichert;
- solange die Gesamtzahl (N) der Komponenten (Pi) noch nicht erreicht ist, wird nacheinander jede andere Komponente (Pi) aus der verbleibenden Gesamtheit der Varianten ausgewählt, für die die Farbe noch nicht ausgewählt wurde, und die somit für die andere Komponente (Pi) ausgewählte andere Farbe (Ai) wird in dem Speicher gespeichert;
- der Vorgang des Zusammenbauens des Satzes wird angehalten, wenn die Zusammensetzung abgeschlossen ist.

2. Verfahren für ein Zusammenbauen eines Satzes elementarer Uhrmachereikomponenten nach Anspruch 1, **dadurch gekennzeichnet, dass** die Anzahl der verfügbaren Farben größer oder gleich der Anzahl der verschiedenen Komponenten des Satzes gewählt wird und dass, bis ein vollständiger Satz erhalten wird, eine zufällige Auswahl jeder elementaren Komponente durchgeführt wird, bis alle Farben aller elementaren Komponenten voneinander verschieden sind.

3. Verfahren für ein Zusammenbauen eines Satzes elementarer Uhrmachereikomponenten nach einem der Ansprüche 1 oder 2, **dadurch gekennzeichnet, dass** im Falle einer Ablehnung die ausgewählte und abgelehnte Komponente wieder in die Gesamtheit derselben Variante mit derselben Farbe, aus der sie entnommen wurde, zurückgeführt wird.

4. Verfahren für ein Zusammenbauen eines Satzes elementarer Uhrmachereikomponenten nach Anspruch 1 oder 3, **dadurch gekennzeichnet, dass** das Steuermittel ein Verwaltungsmittel mit zufälliger Entnahme mindestens einer der elementaren Komponente nach dem Zufallsprinzip und in einer zufälligen Variante aufweist.

5. Verfahren für ein Zusammenbauen eines Satzes elementarer Uhrmachereikomponenten nach Anspruch 4, **dadurch gekennzeichnet, dass** das Steuermittel ein Verwaltungsmittel mit zufälliger Entnahme mindestens der ersten elementaren Komponente nach dem Zufallsprinzip und in einer zufälligen Variante aufweist und die Zusammensetzung des Satzes durch zufällige Auswahl jeder Variante jeder elementaren Komponente ergänzt.

6. Verfahren für ein Zusammenbauen eines Satzes elementarer Uhrmachereikomponenten nach Anspruch 4 oder 5, **dadurch gekennzeichnet, dass** das Steuermittel im Voraus oder in Echtzeit die Auswahl der Varianten der elementaren Komponenten simuliert, um eine gleichzeitige Auswahl durch mehrere automatische Manipulatoren zu steuern.

7. Verfahren für ein Zusammenbauen eines Satzes elementarer Uhrmachereikomponenten nach einem der Ansprüche 4 bis 6, **dadurch gekennzeichnet, dass** das Steuermittel die Auswahl der Varianten der Komponenten in einer zufälligen Reihenfolge steuert.

8. Verfahren für ein Zusammenbauen eines Satzes elementarer Uhrmachereikomponenten nach einem der Ansprüche 4 bis 7, **dadurch gekennzeichnet, dass** das Steuermittel die Auswahl der Varianten der Komponenten in einer erforderlichen Reihenfolge steuert.

9. Verfahren für ein Zusammenbauen eines Satzes von Uhrmachereikomponenten gemäß einer gegebenen Zusammensetzung von Teilen, **dadurch gekennzeichnet, dass** eine vorbereitete Charge für ein Zusammenbauen des Satzes von Uhrmachereikomponenten nach einem der Ansprüche 1 bis 8 gebildet wird, und **dadurch gekennzeichnet, dass** die elementaren Komponenten in dem Satz von Uhrmachereikomponenten in einer erforderlichen Reihenfolge in Position gebracht werden.

10. Verfahren für ein Zusammenbauen eines Satzes von Uhrmachereikomponenten nach den Ansprüchen 1 und 9, **dadurch gekennzeichnet, dass** für die Auswahl jeder elementaren Komponente mindestens ein automatisierter Manipulator verwendet wird, der ebenfalls die Komponente in ihrer Position auf einer Struktur, die den Satz von Uhrmachereikomponenten umfasst, entweder direkt oder indirekt durch Aufsetzen auf mindestens eine der anderen Komponenten aufsetzt.

11. Verfahren für ein Zusammenbauen eines Satzes von Uhrmachereikomponenten nach Anspruch 9 oder 10, **dadurch gekennzeichnet, dass** das Aufsetzen mindestens einer der elementaren Komponente in ihrer Position im Vergleich zu ihrer Entfernung verschoben wird.

12. Verfahren für ein Zusammenbauen einer Uhr, die mindestens ein Gehäuse, einen Satz von Zeigern und mindestens einen Satz von Uhrmachereikomponenten mit einer gegebenen Zusammenstellung von Teilen umfasst, die elementare Komponenten umfassen, die jeweils in unterschiedlich gefärbten Varianten verfügbar sind, wobei mindestens einige Varianten von einigen der verschiedenen elementaren Komponenten dieselbe Farbe haben, **dadurch gekennzeichnet, dass** der mindestens eine Satz von Uhrmachereikomponenten auf das Gehäuse gemäß einem der Ansprüche 9 bis 11 aufgesetzt wird, und dass der Satz von Zeigern dann auf den zusammengebauten Satz von Uhrmachereikomponenten aufgesetzt wird.

13. Verfahren für ein Zusammenbauen einer Uhr nach dem vorhergehenden Anspruch, **dadurch gekennzeichnet, dass** das Gehäuse und der Satz von Zeigern jeweils in einer bestimmten Farbe gewählt werden, und dass bei dem Zusammenbauen des mindestens einen Satzes von Uhrmachereikomponenten nach einem beliebigen der Ansprüche 1 bis 8 die Auswahl einer beliebigen Variante einer Komponente in der bestimmten Farbe des Gehäuses oder des Satzes von Zeigern verboten ist.

## Claims

1. A method for assembling a set of N different elementary horology components, selected by at least one automated manipulator (40) controlled by control means (50), from an assortment in which each of these elementary components is available in differently-coloured variants, and in which at least some of said different elementary components are the same colour as each other, the method comprising the following steps:
- a first component (P1) is selected at random from among the population of said colour variants in which it is available, and the first colour (A1) thus selected for said first component (P1) is saved in a memory (30) controlled by the control means (50);
- a second component (P2) is selected at random from the population of said colour variants in which it is available, the colour of the second component (P2) being identified by colour recognition means (10) controlled by the control means (50) and being compared with the colour of the first component (P1) by comparison means (30), also controlled by the control means (50), so as to validate it if the colours are different and to reject it if they are identical, in which case another variant of the second component (P2) is selected, to which the same comparison test is applied, until a colour different from that of component (P1) is obtained, and the second colour (A2) thus selected for said second component (P2) is saved in the memory;
- as long as said total number (N) of components (Pi) has not been reached, each other component (Pi) is successively selected, each from among the remaining population of variants for which the colour has not already been selected, and the other colour (Ai) thus selected for said other component (Pi) is saved in the memory;
- the process of assembling said set is stopped when the composition is complete.

2. The method for assembling a set of elementary horology components according to claim 1, **characterised in that** the number of available colours greater than or equal to the number of different components in said set is chosen, and **in that**, until said complete set is obtained, a said random selection of each said elementary component is carried out until all of the colours of all of said elementary components are different from each other.

3. The method for assembling a set of elementary horology components according to any of claims 1 or 2, **characterised in that**, if rejected, said component that was selected and rejected is put back among the population of the same variant of the same colour from which it was extracted.

4. The method of assembling a set of elementary horology components according to claim 1 or 3, **characterised in that** said control means comprise management means with random extraction of at least one said elementary component at random and in a random variant.

5. The method for assembling a set of elementary horology components according to claim 4, **characterised in that** said control means comprise management means with random extraction of at least said first elementary component at random and in a random variant, and supplement said composition of said set by random selection of each said variant of each said elementary component.

6. The method for assembling a set of elementary horology components according to claim 4 or 5, **characterised in that** said control means simulate beforehand or in real time the selection of said variants of said elementary components, so as to control simultaneous selections by several automated manipulators.

7. The method for assembling a set of elementary horology components according to any of claims 4 to 6, **characterised in that** said control means control the selection of said variants of said components in a random order.

8. The method for assembling a set of elementary horology components according to any of claims 4 to 7, **characterised in that** said control means control the selection of said variants of said components in a required order.

9. A method for assembling a set of horology components according to a given composition of parts, **characterised in that** a prepared lot is made up for assembling said set of horology components according to any of claims 1 to 8, and **characterised in that** said elementary components in said set of horology components are fitted in position in a required order.

10. The method for assembling a set of horology components according to claims 1 and 9, **characterised in that**, for the selection of each said elementary component, at least one automated manipulator is used which also fits said component in position on a structure comprised in said set of horology components, either directly or indirectly by fitting it on at least one of said other components.

11. The method for assembling a set of horology components according to claim 9 or 10, **characterised in that** fitting at least one said elementary component in position is deferred relative to its removal.

12. A method for assembling a watch comprising at least a case, a set of hands, and at least one set of horology components with a given composition of parts, comprising elementary components which are each available in differently-coloured variants, at least some variants of some of said different elementary components being the same colour as each other, **characterised in that** said at least one set of horology components is fitted on said case according to any of claims 9 to 11, and **in that** said set of hands is then fitted on said assembled set of horology components.

13. The method for assembling a watch according to the preceding claim, **characterised in that** said case and said set of hands are each chosen in a determined colour, and **in that**, when assembling said at least one set of horology components according to any of claims 1 to 8, the selection of any variant of any component in said determined colour of said case or of said set of hands is prohibited.
